# EUROPÄISCHE PATENTSCHRIFT

(11) **EP 0 922 862 B1**
(45) Veröffentlichungstag und Bekanntmachung des Hinweises auf die Patenterteilung: **16.07.2003**
(21) Anmeldenummer: 98122961.0
(22) Anmeldetag: 03.12.1998
(51) Int. Cl.: F04D 29/16, F04D 19/00, F04D 29/02

(54) **Axialventilator für Lüftungsanlagen**
Axial fan for ventilating systems
Ventilateur axial pour systèmes de ventilation

(30) Priorität: 13.12.1997 DE 19755615
(43) Veröffentlichungstag der Anmeldung: 16.06.1999
(73) Patentinhaber: Turbo Lufttechnik GmbH, 66482 Zweibrücken (DE)
(72) Erfinder: Fröhlich, Volker, 36251 Ludwigsau-Tann (DE); Wahl, Frank, 36341 Lauterbach (DE)
(74) Vertreter: Radünz, Ingo, Dipl.-Ing.

(56) Entgegenhaltungen:
- DE-A- 4 423 447
- DE-A- 4 439 726
- DE-B- 1 403 039
- GB-A- 879 740

## Beschreibung

Die Erfindung betrifft einen Axialventilator für Lüftungsanlagen für den kombinierten Lüftungs- und Entrauchungsbetrieb mit den Merkmalen des Oberbegriffes des Anspruches 1.

In der Lüftungstechnik werden Axialventilatoren eingesetzt, die sowohl für den Lüftungsfall als auch für die Entrauchung im Brandfall geeignet sein müssen. Bei Axialventilatoren ist man bestrebt, einen kleinen Laufradspalt zwischen den Laufschaufelspitzen und der Gehäuseinnenwand einzuhalten, um optimale Werte im Hinblick auf die Akustik, das aerodynamische Verhalten, den Wirkungsgrad und das Schwingungsverhalten des Axialventilators zu erreichen. Für den Brandfall besteht die Forderung, daß der Ventilator eine definierte Zeitspanne Brandtemperatur standhalten muß, die weit über der normalen Raumtemperatur liegen. Unter diesen Betriebsbedingungen dehnt sich das Laufrad und das Gehäuse unterschiedlich aus. Dabei kann der Fall eintreten, daß sich das Laufrad soweit aufweitet, daß es am Gehäuse anstreift. Dies ist unbedingt zu verhindern. Man ist daher gezwungen, den Laufradspalt bei kombinierten Lüftungs-und Brandgasventilatoren soweit zu vergrößern, daß ein Anstreifen des Laufrades aufgrund der Wärmedehnung und der bleibenden Dehnung bei hohen Umfangsgeschwindigkeiten nicht auftreten kann. Eine solche Vergrößerung des Laufradspaltes führt jedoch zu enormen aerodynamischen Leistungseinbußen und zur Schallerhöhung, die für den Einsatz der Brandgasaxialventilatoren im Lüftungsbetrieb nicht hinnehmbar sind.

Aus der GB 879 740 A ist ein Axiallüfter bekannt, der auf einem Öltanker angeordnet ist und der dazu dient, entflammbare Gase aus den Ölbehältern abzusaugen. Bei diesem Axiallüfter muss die Explosionsgefahr durch Funkenbildung vermieden werden. Zu diesem Zweck wird als Antrieb für den Axiallüfter eine Wasserturbine verwendet. In die gleiche Richtung zielt die Verwendung eines aus Kunststoff gefertigten Ringes, der innerhalb des Lüftergehäuses angebracht ist und das Laufrad des Axiallüfters umgibt. Dieser Ring soll einen Metall-zu-Metall-Kontakt und damit eine Funkenbildung vermeiden.

Aus der DE 14 03 039 B ist ein Axialverdichter bekannt, bei dem zwischen den Köpfen der Laufschaufeln ein abschabbarer Überzug aus einem porösen Metall vorgesehen ist. Durch ein Abschaben des Überzuges beim Einlaufen des Axialverdichters stellt der Axialverdichter selbst die Spaltbreite ein, so dass das Spiel zwischen Laufschaufeln und Gehäuse bei der normalerweise gefahrenen höchsten Betriebstemperatur am geringsten ist.

Der Erfindung liegt die Aufgabe zugrunde, den gattungsgemäßen Axialventilator so zu gestalten, daß ein kombinierter Lüftungs-und Entrauchungsbetrieb des Axialventilators jeweils unter optimalen Bedingungen möglich ist.

Diese Aufgabe wird bei einem gattungsgemäßen Axialventilator erfindungsgemäß durch die kennzeichnenden Merkmale des Anspruches 1 gelöst. Vorteilhafte Ausgestaltungen der Erfindung sind Gegenstand der Unteransprüche.

Durch die Anordnung des Einlegeringes läßt sich der im Lüftungsfall einzustellende Laufradspalt zwischen den Laufschaufelspitzen und dem Einlegering strömungstechnisch korrekt auslegen, so daß der Axialventilator in diesem Betriebsfall optimal läuft. In dem Maße, wie das Laufrad im Brandfall bei der Entrauchung mit ansteigender Temperatur des Fördermediums wächst, wird der Einlegering durch die Laufschaufelspitzen abgerieben. Dadurch nähert sich der Laufradspalt zwischen dem jetzt vergrößerten Laufraddurchmesser und dem in der Dicke verringerten Einlegering auf den unter diesen Betriebsverhältnissen strömungstechnisch korrekten Wert an. Damit läuft der Axialventilator auch im Brandfall unter optimalen Bedingungen.

Ein Ausführungsbeispiel der Erfindung ist in der Zeichnung dargestellt und wird im folgenden näher erläutert. Es zeigen:
Fig. 1 den Längsschnitt durch einen Axialventilator,
Fig. 2 die Seitenansicht nach Fig. 1,
Fig. 3 die Einzelheit Z nach Fig. 2,
Fig. 4 schematisch einen Axialventilator im Lüftungsfall und
Fig. 5 schematisch einen Axialventilator im Entrauchungsfall.

Der dargestellte Axialventilator dient der Belüftung von Bauwerken und ist für den kombinierten Lüftungs- und Entrauchungsbetrieb geeignet. Der Axialventilator enthält ein Gehäuse 1, das mit zwei Anschlußflanschen 2 versehen ist. In dem Gehäuse 1 sind ein Laufrad 3 und ein Motortopf 4 angeordnet. Der Motortopf 4 nimmt einen Motor 5 für den Antrieb des Laufrades 3 auf. Das Laufrad 3 besteht aus einer durch den Motor 5 angetriebenen Welle 6, aus einer Nabe 7 und aus in der Nabe 7 angeordneten, vorzugsweise einstellbaren Laufschaufeln 8.

Zwischen dem Gehäuse 1 einerseits und dem Motortopf 4 und der Nabe 7 des Laufrades 3 andererseits besteht ein ringförmiger Strömungskanal 9, durch den das Fördermedium in Richtung der Pfeile 10 gefördert wird. Stromabwärts von den Laufschaufeln 8 sind in dem Strömungskanal 9 feststehende Leitschaufeln 11 angeordnet.

In den Laufradspalt zwischen dem Gehäuse 1 und dem Laufrad 3 ist ein Einlegering 12 eingesetzt, der an der Innenseite des Gehäuses 1 befestigt ist. Dieser Einlegering 12 besteht aus einem Werkstoff, der im Normalbetrieb, das heißt zur Lüftung von Räumen unter Förderung von Raumluft, verschleißfest und zumindest kurzfristig während eines einmaligen Entrauchungsfalles wärmebeständig ist. Der Abstand der Spitzen der Laufschaufeln 8 von der Innenwand des Gehäuses 1 beträgt 0,2 bis 2 %, und der Abstand der Spitzen der Laufschaufeln 8 von der Innenseite des Einlegeringes 12 beträgt 0,0 bis 0,5 % des Laufraddurchmessers. Im Normal- oder Lüftungsbetrieb ist der Laufradspalt strömungstechnisch korrekt ausgelegt.

Im Brandfall soll der Axialventilator Rauch- und Brandgase von erhöhter Temperatur fördern. Der Werkstoff des Einlegeringes 12 ist nun so gewählt, daß er mechanisch gegenüber dem Werkstoff des Laufrades 3 bei gegenseitiger Reibbeanspruchung zwischen Laufrad 3 und Einlegering 12 verschleißend ist. Da sich das Laufrad 3 unter dem Einfluß der erhöhten Temperatur des Fördermediums dehnt und dadurch im Durchmesser wächst, werden jetzt die Spitzen der Lauf schaufeln 8 den Einlegering 12 abreiben, ohne mit dem Gehäuse 1 in Berührung zu kommen. Die Dicke des Einlegeringes 12 ist so zu wählen, daß die Laufschaufeln 8 niemals an dem Gehäuse 1 anstreifen. Durch das Abtragen des Einlegeringes 12 stellt sich im Entrauchungsbetrieb bzw. im Brandfall ein Laufradspalt von optimaler Breite selbsttätig ein.

Die Wirkungsweise des Einlegeringes 12 ist in den Fig. 4 und 5 anschaulich gezeigt. In Fig. 4 ist der Axialventilator in seiner ursprünglichen Form dargestellt, wie er für den Lüftungsbetrieb in Frage kommt. Die Fig. 5 zeigt, daß sich der Durchmesser des Laufrades 3 aufgrund der angestiegenen Temperatur der heißen Rauch- und Brandgase vergrößert hat. Die Spitzen der Laufschaufeln 8 haben einen Teil des Einlegeringes 12 abgerieben, so daß wiederum ein Laufradspalt von geringer Höhe zwischen dem Laufrad 3 und dem nun veränderten Einlegering 12 besteht.

Die Vorderkantenebene des Einlegeringes 12 ist glatt und steht unter einem Winkel von 90° zur Achse der Welle 6 des Laufrades 3. Der Einlegering 12 ist bei dem größtmöglichen Schaufeleinstellwinkel möglichst bündig zur Laufradeintrittsebene 13 eingebaut, um eine einwandfreie Anströmung des Laufrades 3 zu gewährleisten. Bei kleineren Schaufeleinstellwinkeln steht die Schaufelvorderkante geringfügig über. Wird der Einlegering 12 nicht bündig zur Vorderkante der Laufschaufeln 8 plaziert und steht an der Anströmseite über, so wird im Brandfall dieser vorne überstehende Bereich nicht abgeschliffen. Dadurch kann es durch eine schlechte Anströmung des aufgeweiteten Laufrades 3 zu einem Strömungsabriß kommen. Das Laufrad 3 läuft dann in einer Sicke, die wie ein zu großer Laufradspalt wirkt. Ein geringer Überstand des Einlegeringes 12 von wenigen mm ist jedoch unschädlich.

Der Einlegering 12 erstreckt sich mindestens über den von den Laufschaufeln 8 bestrichenen Bereich. Er kann auch über die Abströmkante der Laufschaufeln 8 hinaus bis zur rückwärtigen Kante der Nabe 7 oder bis zu den Leitschaufeln 11 reichen. Die Abströmkante des Einlegeringes 12 kann ebenso wie die Anströmkante glatt sein oder konisch in den Durchmesser des Gehäuses 1 einlaufen.

Das für den Einlegering 12 verwendete Material ist biegsam und besteht vorzugsweise aus Fasermatten, die als Bahnen an die runden Form des Gehäuse 1 angepaßt werden. Der Einlegering 12 kann aus einer oder mehreren Schichten 14 übereinander aufgebaut werden, die an der Innenwand des Gehäuse 1 angeklebt oder mit Hilfe von Nieten 15 befestigt werden. Diese Nieten 15 werden im Entrauchungsbetrieb durch die Laufschaufeln 8 zusammen mit dem Einlegering 12 abgerieben.

## Patentansprüche

1. Axialventilator für einen kombinierten Lüftungs- und Entrauchungsbetrieb mit einem in einem Gehäuse (1) umlaufenden, mit Laufschaufeln (8) versehenen Laufrad (3), wobei zwischen den Spitzen der Laufschaufeln (8) und der Innenwand des Gehäuses (1) ein Laufradspalt besteht und in dem Laufradspalt ein Einlegering (12) angeordnet ist, der an der Innenwand des Gehäuses (1) befestigt ist, **dadurch gekennzeichnet, daß** der Einlegering (12) aus einem wärmebeständigen Werkstoff besteht, der im Lüftungsbetrieb bei normaler Raumtemperatur einen im wesentlichen verschleißfreien Betrieb des Laufrades (3) gegenüber dem Einlegering (12) ermöglicht und im Entrauchungsbetrieb bei Brandtemperatur einen verschleißenden Betrieb des Laufrades (3) gegenüber dem Einlegering (12) ermöglicht.

2. Axialventilator nach Anspruch 1, **dadurch gekennzeichnet, daß** der Abstand der Spitzen der Laufschaufeln (8) von der Innenwand des Gehäuses (1) 0,2 bis 2 % und der Abstand der Spitzen der Laufschaufeln (8) von der Innenseite des Einlegeringes (12) 0,0 bis 0,5 % des Laufraddurchmessers beträgt.

3. Axialventilator nach Anspruch 1 oder 2, **dadurch gekennzeichnet, daß** der Einlegering (12) mit der Anströmkante der Laufschaufeln (8) abschließt oder geringfügig über die Anströmkante vorsteht.

4. Axialventilator nach einem der Ansprüche 1 bis 3, **dadurch gekennzeichnet, daß** die Einlegering (12) mindestens der Breite des von dem Laufrad (3) bestrichenen Bereiches entspricht.

5. Axialventilator nach einem der Ansprüche 1 bis 4, **dadurch gekennzeichnet, daß** der Einlegering (12) über die Abströmkante der Laufschaufeln (8) hinausragt.

6. Axialventilator nach einem der Ansprüche 1 bis 5, **dadurch gekennzeichnet, daß** der Einlegering (12) aus flexiblen Fasermatten besteht, die an die Innenwand des Gehäuses (1) angeformt und dort befestigt sind.

## Claims

1. Axial fan for a combined ventilating and smoke-removing operation, comprising a rotor (3) rotating in a housing (1) and provided with rotor blades (8), wherein a rotor gap exists between the tips of the rotor blades (80 and the inner wall of the housing (1) and a spacer ring (12) is arranged in the rotor gap and fastened to the inner wall of the housing (1), **characterised in that** the spacer ring (12) consists of a heat-resistant material which in ventilating operation at normal room temperature enables a substantially wear-free operation of the rotor (3) relative to the spacer ring and in smoke-removing operation at burning temperature enables a wear-free operation of the rotor (3) relative to the spacer ring (12).

2. Axial fan according to claim 1, **characterised in that** the spacing of the tips of the rotor blades (8) from the inner wall of the housing (1) amounts to 0.2 to 2% of the spacing of the tips of the rotor blades (8) from the inner side of the spacer ring (12) amounts to 0.0 to 0.5 % of the rotor diameter.

3. Axial fan according to claim 1 or 2, **characterised in that** the spacer ring (12) is flush with the leading edge of the rotor blades (8) or protrudes slightly beyond the leading edge.

4. Axial fan according to any one of claims 1 to 3, **characterised in that** the spacer ring (12) corresponds with at least the width of the region swept by the rotor (3).

5. Axial fan according to any one of claims 1 to 4, **characterised in that** the spacer ring (12) projects beyond the leading edge of the rotor blades (8).

6. Axial fan according to any one of claims 1 to 5, **characterised in that** the spacer ring (12) consists of flexible fibre mats shaped at the inner wall of the housing (1) and fastened there.

## Revendications

1. Ventilateur hélicoïde pour un service combiné d'aération et de désenfumage comprenant une roue (3) pourvue d'aubes mobiles (8) tournant dans un boîtier (1), dans lequel existe un interstice de roue entre les extrémités des aubes mobiles (8) et la paroi interne du boîtier (1) et une bague d'insertion (12) qui est fixée sur la paroi interne du boîtier (1) est disposée dans l'interstice de roue, **caractérisé en ce que** la bague d'insertion (12) est formée d'un matériau résistant à la chaleur qui permet dans le service d'aération à une température ambiante normale un service essentiellement sans usure de la roue (3) par rapport à la bague d'insertion (12) et permet dans le service de désenfumage à une température de combustion un service avec usure de la roue (3) par rapport à la bague d'insertion (12).

2. Ventilateur hélicoïde selon la revendication 1, **caractérisé en ce que** la distance entre les extrémités des aubes mobiles (8) et la paroi interne du boîtier (1) est de 0,2 à 2 % et la distance entre les extrémités des aubes mobiles (8) et la face interne de la bague d'insertion (12) est de 0,0 à 0,5 % du diamètre de la roue.

3. Ventilateur hélicoïde selon la revendication 1 ou 2, **caractérisé en ce que** la bague d'insertion (12) se termine avec le bord d'afflux des aubes mobiles (8) ou déborde légèrement du bord d'afflux.

4. Ventilateur hélicoïde selon l'une des revendications 1 à 3, **caractérisé en ce que** la bague d'insertion (12) correspond au moins à la largeur de la zone balayée par la roue (3).

5. Ventilateur hélicoïde selon l'une des revendications 1 à 4, **caractérisé en ce que** la bague d'insertion (12) dépasse au-delà du bord d'afflux des aubes mobiles (8).

6. Ventilateur hélicoïde selon l'une des revendications 1 à 5, **caractérisé en ce que** la bague d'insertion (12) est composée de nattes fibreuses flexibles qui sont adaptées à la paroi interne du boîtier (1) et y sont fixées.
